# EUROPÄISCHE PATENTSCHRIFT

(11) **EP 3 321 409 B1**
(45) Veröffentlichungstag und Bekanntmachung des Hinweises auf die Patenterteilung: **15.05.2019**
(21) Anmeldenummer: 17199804.0
(22) Anmeldetag: 03.11.2017
(51) Int. Cl.: D05B 65/02

(54) **ZWEI-NADEL-NÄHMASCHINE MIT EINER OBERFADENMESSER-BAUGRUPPE SOWIE PASPELTASCHEN-NÄHANLAGE MIT EINER DERARTIGEN ZWEI-NADEL-NÄHMASCHINE**
TWO NEEDLE SEWING MACHINE WITH AN UPPER THREAD KNIFE ASSEMBLY AND SEWING MACHINE FOR PIPED POCKET COMPRISING THIS MACHINE
MACHINE À COUDRE À DEUX AIGUILLES POURVUE D'UN ENSEMBLE DE COUPE DE FIL SUPÉRIEUR, ET ENSEMBLE DE COUTURE DE PASSEPOIL COMPRENANT CETTE MACHINE

(30) Priorität: 15.11.2016 DE 102016222427
(43) Veröffentlichungstag der Anmeldung: 16.05.2018
(73) Patentinhaber: Dürkopp Adler AG, 33719 Bielefeld (DE)
(72) Erfinder: Schildmann, Gabriele, 33604 Bielefeld (DE)
(74) Vertreter: Rau, Schneck & Hübner Patentanwälte Rechtsanwälte PartGmbB

(56) Entgegenhaltungen:
- CN-A- 101 545 177
- JP-A- H0 654 978
- JP-A- H0 838 775
- JP-A- S6 145 793
- JP-A- H07 116 376
- JP-A- H09 117 581
- JP-A- 2007 097 614
- JP-A- 2009 261 426
- US-A- 4 256 048

## Beschreibung

Die Erfindung betrifft eine Zwei-Nadel-Nähmaschine mit einer Oberfadenmesser-Baugruppe sowie eine Paspeltaschen-Nähanlage mit einer derartigen Zwei-Nadel-Nähmaschine.

Paspeltaschen-Nähanlagen sowie hierfür ausgebildete Zwei-Nadel-Nähmaschinen sind bekannt aus der DE 199 26 866 C1, der DE 42 23 527 C1 und der DE 198 45 624 C1 sowie den dort genannten Referenzen. Die JP 07116376 A offenbart eine Greiferfadenmesser-Baugruppe für eine Zwei-Nadel-Nähmaschine.

Die JP 2007-97614 A, CN 101 545 177 A, JP S61 45793 A, JP 2009 261426 A, JP H08 38775 A und die JP H06 54978 A offenbaren Details von Zwei-Nadel-Nähmaschinen. Die JP H09 117581 A offenbart eine Fadenmesser-Baugruppe.

Die US 4,256,048 A offenbart einen Messer-Mechanismus für eine Zwei-Nadel-Nähmaschine.

Es ist eine Aufgabe der vorliegenden Erfindung, eine Zwei-Nadel-Nähmaschine der eingangs genannten Art derart weiterzubilden, dass sie für unterschiedliche Nähaufgaben flexibel eingesetzt werden kann.

Diese Aufgabe ist erfindungsgemäß gelöst durch eine Zwei-Nadel-Nähmaschine mit den im Anspruch 1 angegebenen Merkmalen.

Die Messereinrichtung kann in Zusammenwirkung mit der Gegenmessereinrichtung zum Abschneiden von Nadelfäden beziehungsweise Oberfäden der Nähmaschine dienen. Die Gegenmessereinrichtung kann orts- oder rahmenfest ausgeführt sein. Aufgrund der Messerabstands-Einstelleinrichtung kann die Oberfadenmesser-Baugruppe an unterschiedliche Nadelabstände angepasst werden. Es ist dann nicht erforderlich, für jeden spezifischen Nadelabstandswert eine eigene Oberfadenmesser-Baugruppe bereitzustellen. In diesem Zusammenhang wurde erkannt, dass es auch dann möglich ist, die beiden Oberfäden sicher abzuschneiden, wenn nicht ein einziges Messer für beide Oberfäden zum Einsatz kommt, sondern jeweils ein Messer für jeden der beiden Oberfäden. Die Oberfadenmesser-Baugruppe kann neben dem Abschneiden die Oberfäden auch fangen, also insbesondere erfassen, und klemmen, sodass insbesondere nach dem Abschneiden eine kontrollierte Oberfadenführung ermöglicht ist. Die Messerabstands-Einstelleinrichtung der Oberfadenmesser-Baugruppe ist so ausgeführt, dass unabhängig vom jeweils eingestellten Soll-Abstand eine Zentrierung der Einzelmesser-Positionen relativ zu einer Mittelebene erfolgt, die vertikal mittig zwischen den beiden Nadeln längs der Nährichtung verläuft. Eine derartige Ausführung der Messerabstands-Einstelleinrichtung ist komfortabel und erfordert keine zusätzliche Zentrierung der Oberfadenmesser-Baugruppe nach erfolgter Abstandseinstellung. Eine sich derart zentrierende Messerabstands-Einstelleinrichtung kann besonders bei einer Oberfadenmesser-Baugruppe mit zwei Komponententrägern mit jeweils einem Einzelmesser und jeweils einem Gegenmesser zum Einsatz kommen. Alternativ ist eine Zentrierung der Einzelmesser-Positionen auch bei einer anderen Konfiguration möglich, beispielsweise dann, wenn die Einzelmesser und die zugehörigen Gegenmesser verschiedenen Komponententrägern zugeordnet sind.

Eine kontinuierliche Abstandsvorgabe nach Anspruch 2 ist besonders flexibel.

Wenn gemäß Anspruch 3 auch zwei einzelne Gegenmesser bei der Oberfadenmesser-Baugruppe zum Einsatz kommen, ergibt sich die Möglichkeit, zwischen den einzelnen Messern im Bereich einer Mittelebene, die vertikal mittig zwischen den beiden Nadeln längs der Nährichtung verläuft, einen Durchgang zu schaffen, der als Bewegungsraum für andere Maschinenkomponenten genutzt werden kann. Auch die einzelnen Gegenmesser können hinsichtlich ihres Abstandes zueinander verstellbar ausgeführt sein.

Zwei Komponententräger nach Anspruch 4 ermöglichen durch Verstellung des Abstandes der Komponententräger zueinander eine gleichzeitige Verstellung einerseits der Einzelmesser und andererseits der diesen jeweils zugeordneten Gegenmesser.

Schräg verlaufende Langlochkulissen nach Anspruch 5 ergeben eine mechanisch wenig aufwendige Ausführung zur Messer-Abstandseinstellung. Soweit die Langlochkulissen gegengleich schräg verlaufend ausgeführt sind, führt dies zur konstruktiv wenig aufwendigen Möglichkeit einer sich selbst zentrierenden Messerabstands-Einstelleinrichtung.

Ein Bolzenlager nach Anspruch 6 erlaubt eine definierte Einstellbewegung. Die Einstellkulisse des Bolzenlagers kann als vertikal verlaufendes Langloch ausgeführt sein.

Eine Ausführung des Bolzenlagers nach Anspruch 7 führt zu einer stabilen Messerabstands-Einstelleinrichtung.

Die Vorteile einer Paspeltaschen-Nähanlage nach Anspruch 8 entsprechen denen, die vorstehend unter Bezugnahme auf die erfindungsgemäße Zwei-Nadel-Nähmaschine bereits erläutert wurden.

Ein Ausführungsbeispiel der Erfindung wird nachfolgend anhand der Zeichnung näher erläutert. In dieser zeigen:
- Figur 1: eine Seitenansicht einer Zwei-Nadel-Nähmaschine, wobei eine Nährichtung senkrecht zur Zeichenebene verläuft;
- Figur 2: eine Stirnansicht der Nähmaschine aus Blickrichtung II in Figur 1;
- Figur 3: eine Oberfadenmesser-Baugruppe für die Zwei-Nadel-Nähmaschine nach Figur 1 zum Abschneiden der von den beiden Nadeln der Zwei-Nadel-Nähmaschine geführten Oberfäden, dargestellt in einer Ausgangsposition;
- Figur 4: die Oberfadenmesser-Baugruppe nach Figur 3, dargestellt in einer Schneidposition;
- Figur 5: die Oberfadenmesser-Baugruppe nach den Figuren 3 und 4, dargestellt ohne feste Messer und Fadenklemmbleche in der Ausgangsposition bei maximalem Messerabstand;
- Figur 6: die Oberfadenmesser-Baugruppe nach den Figuren 3 und 4, dargestellt ohne feste Messer und Fadenklemmbleche in der Ausgangsposition bei minimalem Messerabstand; und
- Figur 7: eine Explosionsdarstellung von Komponenten einer Messerabstands-Einstelleinrichtung zum Vorgeben eines Soll-Abstandes zwischen Einzelmessern einer Messereinrichtung der Oberfadenmesser-Baugruppe.

In der Zeichnung ist eine Zwei-Nadel-Nähmaschine angedeutet, die in der üblichen Weise einen oberen Arm 1, eine gehäuseartige untere Grundplatte 2 und einen diese verbindenden vertikalen Ständer aufweist. Im Arm 1 ist in üblicher Weise in einer vertikalen Nadelstangen-Führung 4 eine Nadelstange 5 vertikal verschiebbar gelagert, die in üblicher Weise über eine nicht dargestellte Kurbel von einer ebenfalls nicht dargestellten Armwelle mittels eines wiederum nicht dargestellten Motors auf und abgehend antreibbar ist. Die Nadelstange 5 trägt an ihrem unteren Ende zwei Nadeln 6, 7. Die Nadelstange 5 kann so ausgeführt sein, dass ein Abstand zwischen den beiden Nadeln 6, 7 variabel vorgebbar ist. Den Nadeln 6, 7 zugeordnet ist an der Oberseite der Grundplatte 2 eine Stichplatte 8 angeordnet, unterhalb derer ebenfalls nicht dargestellte Greifer angeordnet sind. Zum Abschneiden von Ober- bzw. Nadelfäden, die jeweils von den Nadeln 6, 7 geführt werden, dient eine Oberfadenmesser-Baugruppe 9, die insgesamt beispielsweise in der Figur 3 dargestellt ist.

Diese beiden, mit der Oberfadenmesser-Baugruppe 9 abzuschneidenden Oberfäden sind also jeweils den Stichbildungskomponenten (Nadeln/Greifer) einer der beiden Nadeln 6, 7 zugeordnet.

Zum Abschneiden der Oberfäden hat die Oberfadenmesser-Baugruppe 9 eine Messereinrichtung 10 und eine Gegenmessereinrichtung 11, die zum Abschneiden der Oberfäden mit der Messereinrichtung 10 zusammenwirkt.

Die Gegenmessereinrichtung 11 ist rahmenfest ausgeführt.

Die Messereinrichtung 10 hat zwei Einzelmesser 12, 13 für jeden der beiden abzuschneidenden Oberfäden. Jedem der Einzelmesser 12, 13 zum Abschneiden des jeweiligen Oberfaden zugeordnet ist ein Gegenmesser 14, 15 der Gegenmessereinrichtung 11.

Die beiden Einzelmesser 12, 13 der Messereinrichtung 10 haben jeweils einen Fadenfängerhaken 16 zum Erfassen des jeweiligen Oberfadens und zum Überführen von diesem in eine definierte Schneidposition. Beim Fadenschneiden wird der jeweilige Oberfaden zwischen einer führenden Schneidkante des jeweiligen Gegenmessers 14, 15 und einer Gegen-Scherkante des jeweiligen Fadenfängerhakens 16 des Einzelmessers 12, 13 abgeschert. Hierbei werden die Einzelmesser 12, 13 der Messereinrichtung 10 zwischen einer in der Figur 3 dargestellten Ausgangsposition und einer in der Figur 4 dargestellten Schneidposition verlagert.

Diese Verlagerung der Einzelmesser 12, 13 zwischen der Ausgangs- und der Schneidposition ist angetrieben über eine Antriebseinheit in Form eines Pneumatikzylinders 17. Diese Verlagerungsbewegung ist geführt über rahmenfeste Führungsstangen 17a, in denen jeweils fest mit den beiden Einzelmessern verbundene Führungshülsen 17b laufen, die Teil jeweils eines Einzelmesserhaltekörpers 17c sind. Schub- und zugfest ist ein Hubkolben 17d des Pneumatikzylinders 17 über jeweils eine horizontal verlaufende Führungsstange 17e mit dem jeweiligen Einzelmesserhaltekörper 17c verbunden.

Die in der Figur 3 rechtevertikale Führungsstange 17a für das Einzelmesser 12 der Messereinrichtung 10 und das zugeordnete, rechte Gegenmesser 14 der Gegenmessereinrichtung 11 werden von einem gemeinsamen Komponententräger 18 r getragen. Entsprechend wird die in der Figur 3 links dargestellte vertikale Führungsstange 17a für das Einzelmesser 13 der Messereinrichtung 10 und das zugehörige, linke Gegenmesser 15 von einem weiteren Komponententräger 18 l getragen.

Jedem der beiden Einzelmesser 12, 13 ist ein Fadenklemmblech 19a zugeordnet. Das jeweilige Fadenklemmblech 19a ist am dieses Einzelmesser 12, 13 wiederum halternden Einzelmesserhaltekörper 17c festgelegt. Das jeweilige Fadenklemmblech 19a liegt unter Vorspannung am zugeordneten Einzelmesser 12, 13 an derjenigen Seite an, die dem zugeordneten Gegenmesser 14, 15 abgewandt ist.

Beim Schneiden, also beim Überführen der Einzelmesser 12, 13 von der Ausgangsposition in die Schneidposition, wird gleichzeitig der jeweilige Oberfaden zwischen dem zugeordneten Einzelmesser 12, 13 und dem wiederum diesem Einzelmesser 12, 13 zugeordneten Fadenklemmblech 19a geklemmt. Diese Klemmung bleibt erhalten, solange die Einzelmesser 12, 13 in der Schneidposition verbleiben.

Ein Soll-Abstand A zwischen den Einzelmessern 12, 13 und den Gegenmessern 14, 15 quer zu einer Nährichtung 19, die senkrecht auf der Zeichenebene nach Figur 1 steht, wird über eine Messerabstands-Einstelleinrichtung 20 vorgegeben, die nachfolgend beschrieben wird. Der Soll-Abstand A ist dabei kontinuierlich zwischen einem minimalen Messer-Abstandswert Aₘᵢₙ und einem maximalen Messer-Abstandswert Aₘₐₓ über die Messerabstands-Einstelleinrichtung 20 kontinuierlich vorgebbar. Figur 5 zeigt die Messereinrichtung 10 mit dem maximalen Messer-Abstandwert Aₘₐₓ. Figur 6 zeigt die Messereinrichtung 10 mit dem minimalen Messer-Abstandswert Aₘᵢₙ. Der vorgegebene Soll-Abstand A kann also aus mehreren Messer-Abstandswerten ausgewählt werden. Bei dieser MesserAbstands-Einstellung wird eine Horizontalbewegung der Einzelmesserhaltekörper 17c über dort vorgesehene, horizontale Führungshülsen von den horizontalen Führungsstangen 17e geführt.

Die Messerabstands-Einstelleinrichtung 20 ist so ausgeführt, dass ein Abstand zwischen den beiden Komponententrägern 18 r, 18 l vorgegeben werden kann. Die Messerabstands-Einstelleinrichtung 20 ist so ausgeführt, dass unabhängig vom jeweils eingestellten Soll-Abstand A eine Zentrierung der Positionen der Einzelmesser 12, 13 und der Gegenmesser 14, 15 relativ zu einer Mittelebene erfolgt, die vertikal mittig zwischen den beiden Nadeln 6, 7 längs der Nährichtung 19 verläuft (vgl. Figur 1). Details dieser Messerabstands-Einstellung werden nachfolgend unter Bezugnahme auch auf die Figur 7 erläutert.

Jeder der Komponententräger 18 r, 18 l hat eine Kulissenplatte 22 r, 22 l mit jeweils einer schräg verlaufenden Langlochkulisse 23 r, 23 l. Durch die beiden Langlochkulissen 23 r, 23 l verläuft ein zur Messerabstands-Einstellung verlagerbarer Einstellbolzen 24, der über eine Befestigungsmutter 25 mit Beilagscheibe 26 gesichert ist. Ein rahmenfestes Bolzenlager 27 für den Einstellbolzen 24 umfasst eine Einstellkulisse 28, die eine Verlagerung des Einstellbolzens 24 längs einer in den Figuren 2 und 3 vertikalen Einstell-Verlagerungsrichtung 29 führt. Die Einstellkulisse 28 ist als vertikal verlaufendes Langloch in einer Grund-Halteplatte 30 der Baugruppe 9 ausgeführt. An der Grund-Halteplatte 30 ist auch die Antriebseinheit 17 festgelegt. Die Grund-Halteplatte 30 ist wiederum rahmenfest. Zum Bolzenlager 27 gehört neben der Grund-Halteplatte 30, die ein erstes Bolzenlagerteil darstellt, noch ein weiteres Bolzenlagerteil 31. Letzteres hat wiederum ein vertikal verlaufendes Langloch 32, welches fluchtend mit dem vertikalen Langloch der Einstellkulisse 28 ausgeführt ist. Die beiden Kulissenplatten 22 r, 22 l mit den zugehörigen schrägen Langlochkulissen 23 r, 23 l sind, in Nährichtung 19 gesehen, zwischen den beiden Bolzenlagerteilen 30, 31 angeordnet. Der Einstellbolzen 24 ist durch die Einstellkulisse 28 der Grund-Halteplatte 30, die schräge Langlochkulisse 23 l der Kulissenplatte 22 l, die schräge Langlochkulisse 23 r der Kulissenplatte 22 r und das Langloch 32 des weiteren Bolzenlagerteils 31 hindurchgeführt.

Mit der Messerabstands-Einstelleinrichtung 20 wird der Abstand zwischen den beiden Komponententrägern 18 r und 18 l und damit zwischen den Messern 12, 13 der Messereinrichtung 10 und den Gegenmessern 14, 15 der Gegenmessereinrichtung 11 wie folgt eingestellt:
Zunächst wird abhängig von der jeweiligen Nähaufgabe der Soll-Abstand A der beiden Nadeln 6, 7 zueinander vorgegeben. Anschließend wird die Befestigungsmutter 25 gelockert und der Einstellbolzen 24 längs der Einstell-Verlagerungsrichtung 29 verlagert. Hierdurch ergibt sich aufgrund der Kraftwirkung, die der Einstellbolzen 24 über die schrägen Langlochkulissen 23 r, 23 l auf die beiden Kulissenplatten 22 r, 22 l und die zugehörigen Komponententräger 18 r, 18 l ausübt, eine Verlagerung der beiden Komponententräger 18 r, 18 l zueinander und eine resultierende Änderung des Soll-Abstands A zwischen den Messern 12, 13 beziehungsweise 14, 15. Diese Verlagerung des Einstellbolzens 24 längs der Einstell-Verlagerungsrichtung 29 erfolgt so lange, bis der gewünschte Soll-Abstand A erreicht ist. Anschließend wird die Befestigungsmutter 25 wieder festgezogen. Die schrägen Langlochkulissen 23 r, 23 l gewährleisten eine kontinuierliche Vorgabe des Soll-Abstands A.

Die Zwei-Nadel-Nähmaschine ist Bestandteil einer Paspeltaschen-Nähanlage.

Die Stichplatte 8 fluchtet mit einer Auflageplatte 33 für zu nähendes Nähgut. Beispielsweise handelt es sich hierbei um ein erstes Nähgutteil, beispielsweise ein Jacken-Vorderteil, das auf die Auflageplatte 33 aufgelegt wird. Hierauf wird ein zweites Nähgutteil, beispielsweise ein Paspelstreifen, aufgelegt. Hierauf wird wiederum einseitig ein drittes Nähgutteil, beispielsweise eine Patte, aufgelegt. Diese drei Nähgutteilewerden mittels der Zwei-Nadel-Nähmaschine miteinander vernäht und gleichzeitig zur Bildung eines nicht dargestellten Schlitzes durchgeschnitten.

## Patentansprüche

1. Zwei-Nadel-Nähmaschine mit einer
- Oberfadenmesser-Baugruppe (9),
-- mit einer Messereinrichtung (10) zum Abschneiden mindestens zweier Oberfäden , die jeweils den Stichbildungskomponenten einer der beiden Nadeln (6, 7) zugeordnet sind,
-- mit einer Gegenmessereinrichtung (11), die mit der Messereinrichtung (10) zum Abschneiden der Oberfäden zusammenwirkt,
-- wobei die Messereinrichtung (10) zwei Einzelmesser (12, 13) für jeweils einen der Oberfäden aufweist,
-- mit einer Messerabstands-Einstellungseinrichtung (20) zum Vorgeben eines Soll-Abstandes (A) zwischen den Einzelmessern (12,13) quer zu einer Nährichtung (19), wobei der vorgegebene Soll-Abstand (A) aus mindestens zwei Messer-Abstandwerten auswählbar ist,
-- wobei die Messerabstands-Einstelleinrichtung (20) so ausgeführt ist, dass unabhängig vom jeweils eingestellten Soll-Abstand (A) eine Zentrierung der Einzelmesser-Positionen relativ zu einer Mittelebene erfolgt, die vertikal mittig zwischen den beiden Nadeln (6, 7) längs der Nährichtung (19) verläuft,
- wobei die Oberfadenmesser-Baugruppe (9) an einem oberen Arm (1) der Zwei-Nadel-Nähmaschine angebracht ist.

2. Nähmaschine nach Anspruch 1, **dadurch gekennzeichnet, dass** die Messerabstands-Einstelleinrichtung (20) zur kontinuierlichen Vorgabe eines Soll-Abstandes (A) zwischen einem minimalen und einem maximalen Messer-Abstandwert ausgeführt ist.

3. Nähmaschine nach Anspruch 1 oder 2, **dadurch gekennzeichnet, dass** die Gegenmessereinrichtung (11) zwei einzelne Gegenmesser (14, 15) für jeden jeweils einer der Stichbildungskomponenten zugeordneten Oberfaden aufweist.

4. Nähmaschine nach einem der Ansprüche 1 bis 3, **gekennzeichnet durch** zwei Komponententräger (18 r, 18 l) mit jeweils einem Einzelmesser (12, 13) und jeweils einem Gegenmesser (14, 15).

5. Nähmaschine nach einem der Ansprüche 1 bis 4, **dadurch gekennzeichnet, dass** jeder der Komponententräger (18 r, 18 l) eine schräg verlaufende Langlochkulisse (23 r, 23 l) aufweist, durch die ein zur Messer-Abstandeinstellung verlagerbarer Einstellbolzen (24) verläuft, der in einem rahmenfesten Bolzenlager (27) gelagert ist.

6. Nähmaschine nach Anspruch 5, **dadurch gekennzeichnet, dass** das Bolzenlager (27) eine Einstellkulisse (28) aufweist, die eine Verlagerung des Einstellbolzens (24) längs einer Einstell-Verlagerungsrichtung (29) führt.

7. Nähmaschine nach Anspruch 5 oder 6, **dadurch gekennzeichnet, dass** das Bolzenlager (27) mit zwei Bolzenlagerteilen (30, 31) ausgeführt ist, wobei die beiden Langlochkulissen (23 r, 23 l) zwischen den beiden Bolzenlagerteilen (30, 31) angeordnet sind.

8. Paspeltaschen-Nähanlage mit einer Zwei-Nadel-Nähmaschine nach einem der Ansprüche 1 bis 7.

## Claims

1. Two-needle sewing machine with an
- upper thread cutter assembly (9),
-- having a cutter installation (10) for cutting off at least two upper threads which are in each case assigned to the stitch-forming components of one of the two needles (6, 7),
-- having a counter cutter installation (11) which for cutting off the upper threads interacts with the cutter installation (10),
-- wherein the cutter installation (10) has two individual blades (12, 13) for in each case one of the upper threads,
-- having a cutter spacing adjustment installation (20) for predefining a nominal spacing (A) between the individual blades (12, 13) transverse to a sewing direction (19), wherein the predefined nominal spacing (A) is selectable from at least two cutter spacing values,
-- wherein the cutter spacing adjustment installation (20) is embodied such that, irrespective of the respective nominal spacing (A) adjusted, a centring of the individual blade positions is performed relative to a central plane which runs in a vertically centric manner along the sewing direction (19) between the two needles (6, 7),
- wherein the upper thread cutter assembly (9) is mounted to an upper arm (1) of the two-needle sewing machine.

2. Sewing machine according to Claim 1, **characterized in that** the cutter spacing adjustment installation (20) is embodied for predefining in a stepless manner a nominal spacing (A) between a minimum and a maximum cutter spacing value.

3. Sewing machine according to either of Claims 1 and 2, **characterized in that** the counter cutter installation (11) has two individual counter blades (14, 15) for each upper thread that is in each case assigned to one of the stitch-forming components.

4. Sewing machine according to one of Claims 1 to 3, **characterized by** two component supports (18 r, 18 1) having in each case one individual blade (12, 13) and in each case one counter blade (14, 15).

5. Sewing machine according to either of Claims 1 to 4, **characterized in that** each of the component supports (18 r, 18 1) has an obliquely running slotted gate (23 r, 23 1) through which an adjustment bolt (24) passes, which is displaceable for adjusting the cutter spacing, said adjustment bolt (24) being mounted in a bolt bearing (27) that is fixed to the frame.

6. Assembly according to Claim 5, **characterized in that** the bolt bearing (27) has an adjustment gate (28) which guides a displacement of the adjustment bolt (24) along an adjustment displacement direction (29).

7. Sewing machine according to either of Claims 5 and 6, **characterized in that** the bolt bearing (27) is embodied so as to have two bolt bearing parts (30, 31), wherein the two slotted gates (23 r, 23 1) are disposed between the two bolt bearing parts (30, 31).

8. Piped pocket sewing system having a two-needle sewing machine according to either of Claims 1 to 7.

## Revendications

1. Machine à coudre à deux aiguilles, comportant :
une unité de montage de lame de fil supérieur (9),
comportant un dispositif de lame (10) pour couper au moins deux fils supérieurs, chacun étant associé aux composants de formation de point d'une des deux aiguilles (6, 7),
comportant un dispositif de contre-lame (11) coopérant avec le dispositif de lame (10) pour la coupe des fils supérieurs,
le dispositif de lame (10) présentant deux lames simples (12, 13) pour chacun des fils supérieurs,
comportant un dispositif de réglage d'écart de lame (20) pour la prescription d'un écart indicatif (A) entre les lames simples (12, 13) transversalement à une direction d'aiguille (19), l'écart indicatif prescrit (A) pouvant être choisi parmi au moins deux valeurs d'écart de lame,
le dispositif de réglage d'écart de lame (20) étant réalisé de sorte que, indépendamment de l'écart indicatif (A) réglé respectif, un centrage des positions de lame simple intervient par rapport à un plan médian s'étendant verticalement de manière centrée entre les deux aiguilles (6, 7) le long de la direction de l'aiguille (19),
l'unité de montage de lame de fil supérieur (9) étant posée sur un bras supérieur (1) de la machine à coudre à deux aiguilles.

2. Machine à coudre selon la revendication 1, **caractérisée en ce que** le dispositif de réglage d'écart de lame (20) est réalisé pour la prescription continuelle d'un écart indicatif (A) entre une valeur minimale et une valeur maximale d'écart de lame.

3. Machine à coudre selon la revendication 1 ou 2, **caractérisée en ce que** le dispositif de contre-lame (11) présente deux contre-lames simples (14, 15) pour chaque fil supérieur associé à chacun des composants de formation de point.

4. Machine à coudre selon l'une des revendications 1 à 3, **caractérisée par** deux supports de composant (18 r, 18 l) comportant chacun une lame simple (12, 13) et chacun une contre-lame (14, 15).

5. Machine à coudre selon l'une des revendications 1 à 4, **caractérisée en ce que** chacun des supports de composants (18 r, 18 I) présente une coulisse de trou oblong (23 r, 23 I) s'étendant obliquement, à travers laquelle un boulon de réglage (24) pouvant être déplacé pour le réglage de l'écart de lame s'étend, celui-ci étant logé dans un logement de boulon (27) solidaire du cadre.

6. Machine à coudre selon la revendication 5, **caractérisée en ce que** le logement de boulon (27) présente une coulisse de réglage (28), laquelle conduit un transfert du boulon de réglage (24) le long d'une direction de transfert de réglage (29).

7. Machine à coudre selon la revendication 5 ou 6, **caractérisée en ce que** le logement de boulon (27) est réalisé avec deux parties de logement de boulon (30, 31), les deux coulisses de trou oblong (23 r, 23 I) étant disposées entre les deux parties de logement de boulon (30, 31).

8. Installation de couture à poche passepoilée comportant une machine à coudre à deux aiguilles selon l'une des revendications 1 à 7.
